# EUROPÄISCHE PATENTSCHRIFT

(11) **EP 2 346 052 B1**
(45) Veröffentlichungstag und Bekanntmachung des Hinweises auf die Patenterteilung: **20.04.2016**
(21) Anmeldenummer: 10000374.8
(22) Anmeldetag: 16.01.2010
(51) Int. Cl.: H01F 27/02, H01F 27/08

(54) **Gehäuse für eine elektrische Maschine**
Housing for an electric machine
Boîtier pour une machine électrique

(43) Veröffentlichungstag der Anmeldung: 20.07.2011
(73) Patentinhaber: ABB Technology AG, 8050 Zürich (CH)
(72) Erfinder: Weber, Benjamin, 59955 Winterberg (DE); Bockholt, Marcos, 33104 Paderborn (DE); Luckey, Michael, 34431 Marsberg (DE); Mönig, Wolfgang, 59929 Brilon (DE); Tepper, Jens, 59929 Brilon (DE)
(74) Vertreter: Kock, Ina

(56) Entgegenhaltungen:
- US-A- 3 137 829
- US-A- 3 551 863
- US-A- 4 032 873
- US-A- 4 512 387
- US-A1- 2009 056 916

## Beschreibung

Die Erfindung betrifft ein Gehäuse für eine elektrische Maschine, insbesondere für einen elektrischen Leistungstransformator, beispielsweise ein Trockentransformator, innerhalb dessen Kühlkanäle vorgesehen sind, durch welche Kühlfluid hindurchströmt.

Herkömmlicherweise erfolgt die Kühlung von als Leistungstransformatoren ausgebildeten elektrischen Maschinen in Trockenbauweise durch Abgabe der während des Betriebs im Trockentransformator entstehenden Wärme unmittelbar an die Umgebung.

Bei elektrischen Maschinen beziehungsweise bei solchen mit hoher Leistung, die als kompakt gestaltete Leistungstransformatoren ausgebildet sind, kann es erforderlich sein, über die Kühlung durch Konvektion hinaus zusätzliche Kühlmaßnahmen in Betracht zu ziehen.

So werden bei aktuellen Gehäusekonzepten besondere Kühlkanäle für die Kühlung eines kompakt gestalteten Leistungstransformators vorgesehen, wobei die Kühlung überwiegend mittels freier Konvektion, das heißt durch natürliche Kühlung, erfolgt. Bei höherer Transformatorleistung kann dies aber nicht mehr ausreichen, so dass das Design des Gehäuses anzupassen ist beziehungsweise ein zusätzliches separates Kühlsystem mit forcierter Kühlung vorzusehen.

In ähnlicher Weise ist entsprechend neuerer Konzepte auch für als Trockentransformatoren ausgebildete Leistungstransformatoren vorgesehen, den Trockentransformator zusätzlich mit einem Gehäuse zu umgeben, welches eine verbesserte Kühlung des Transformators durch gezielte Umströmung dessen Wicklungen mit Kühlfluid gestattet, das beispielsweise mit Luft-Luft-Kühlern oder mit Luft-Wasser-Kühler gekühlt wird.

*Aus der* US 3551863 *ist ein Transformator mit einem Kühlsystem und Gehäuse bekannt, welches von Umgebungsluft durchströmt ist. Aus der* US 2009/056916 *ist ein Wärmetauscher bekannt, welcher als Thermosiphon ausgeführt und auch dafür geeignet ist, Wärmeenergie aus einem Gehäuse abzuführen. Aus der* US 3137829 *ist Ein Transformator mit Gehäuse und Kühlsystem bekannt, welches eine verbesserte Zirkulation eine Kühlfluids aufweist. Aus der* US 4032873 *ist ein Kühlsystem für einen Transformator mit äußerer spiralförmiger Wicklung und Isolationsbarriere bekannt.*

Aus der DE 19812243 ist eine Einhausung für einen Trockentransformator bekannt, deren Elemente und deren Anordnung, dadurch gekennzeichnet sind, dass die Einhausung rundum von Umgebungsluft durchströmt werden kann, wobei diese sich beim Durchströmen eines ständig oder lastabhängig mit Wasser befeuchteten äußeren benetzungsfähigen Mantels abkühlt und befeuchtet und die abgekühlte und befeuchtete Luft so geführt wird, dass sie die von den Oberspannungswicklungen angestrahlten Festkörperoberflächen ständig abkühlt und von unten in die Kühlkanäle der einzelnen Transformatorenschenkel eintritt und bei Austritt aus den Kühlkanälen abgesaugt und hinweggeführt wird.

Diesem bekannten Kühlungsprinzip liegt zugrunde, dass die Hauptbestandteile der Luft, Stickstoff und Sauerstoff, sehr schlechte Wärmeträger und für Wärmestrahlung praktisch durchlässig sind. Eine Reihe von Gasen, insbesondere Kohlendioxid und Wasserdampf, nehmen dagegen Strahlungswärme auf und strahlen diese ab.

Auch ein hoher Anteil von Wasserdampf in ungesättigtem Zustand in der Kühlluft eines Transformators würde die Wärmeaufnahmefähigkeit derselben also verbessern. Ferner ist bekannt, dass Wasser eine sehr hohe Verdampfungswärme besitzt. Sie beträgt bei Normaldruck etwa 627 Wh/kg, so dass die Verwendung von Wasser prinzipiell eine gute Wärmeabsorption verspricht, indem man die zur Kühlung des Transformators bestimmte Luft mit Wasser anreichert und dieses infolge der vom Transformator aufgenommen Wärme verdampfen lässt und ihr so Wärme entzieht.

Nachteilig hierbei ist, dass für die regelmäßige Beimengung von Wasser zur Luft ein vorzugsweise geschlossenes Kühlsystem erforderlich ist, um so den Verbrauch an Wasser zu begrenzen.

Andererseits ist bei der Entwicklung von Transformatorgehäusen mit forcierter Kühlung für jeden Transformator das jeweilige Kühlsystem neu auszulegen und zu montieren. Hierbei geht die Möglichkeit einer natürlichen Kühlung durch Konvektion verloren, das heißt, derartige Transformatoren können dann nur noch forciert gekühlt werden.

Bis zu einer bestimmten Gehäusegröße ist natürliche Kühlung innerhalb und außerhalb des Gehäuses bei konstanten Umgebungsbedingungen ausreichend, um eine bestimmte Verlustleistung abzuführen. Um eine darüber hinausgehende erhöhte Verlustleistung aus demselben Gehäuse abführen zu können beziehungsweise um eine Kompensation für eine erhöhte Umgebungstemperatur zu gewährleisten, sind jedoch weitere Maßnahmen zur Kühlung erforderlich.

Ausgehend von diesem Stand der Technik ist es Aufgabe der Erfindung, ein Gehäuse für eine elektrische Maschine anzugeben, welches sowohl eine natürliche als auch eine forcierte, das heißt erzwungene, Kühlung des Transformators, je nach Transformator-Verlustleistung, erlaubt.

Diese Aufgabe wird erfindungsgemäß gelöst durch die kennzeichnenden Merkmale des Anspruches 1. Demgemäß ist ein Gehäuse vorgesehen, in welchem die elektrische Maschine komplett sowie das Kühlsystem anordenbar ist und das vertikal angeordnete Kanäle für ein Kühlmedium aufweist, welches die elektrische Maschine umströmt, wobei das sowohl die elektrische Maschine als auch das Kühlsystem aufnehmende Gehäuse zumindest partiell eine hermetische Kapselung bildet.

Hierbei besteht eine Möglichkeit darin, in die Seitenwände ein oder mehrere Gehäuse-Module zu integrieren, welche Lüfter für die innere Zirkulationsverbesserung beinhalten, eine weitere Möglichkeit bietet die Anbringung eines Moduls, welches externe Ventilatoren beinhaltet und die äußere Zirkulation verbessert. Beide Maßnahmen können sowohl einzeln wie auch kombiniert in Betracht gezogen werden.

Entsprechend einer bevorzugten Ausführungsform der Erfindung ist vorgesehen, dass die Kanäle für das Kühlfluid jeweils an der Oberfläche der Wicklungen der elektrischen Maschine anliegen. Hierbei ist die Anordnung der Kühlkanäle so vorgesehen, dass einerseits die erforderliche elektrische Isolierdicke nicht unterschritten wird und andererseits ein ausreichender Oberflächenkontakt für einen bestmöglichen Wärmeübergang gewährleistet ist.

Gemäß einer vorteilhaften Weiterbildung der Erfindung ist vorgesehen, dass das Kühlfluid gasförmig ist. Gemäß einer besonderen Ausgestaltung der Erfindung kann aber vorgesehen sein, dass ein flüssiges Kühlmedium zum Einsatz gelangt.

Gemäß einer weiteren bevorzugten Ausgestaltung der Erfindung sind die Kühlkanäle zur Führung des Kühlfluids von einzelnen Rohren gebildet, welche jeweils um die jeweilige Wicklung des Transformators angeordnet sind.

An Stelle von Kühlrohren können die Kühlkanäle auch von einer wellenförmigen beziehungsweise kastenförmigen Struktur gebildet sein, die vorzugsweise aus Metall, gegebenenfalls aber auch aus Kunststoff besteht, zum Beispiel von Wellblech oder Wellglas, welches um die jeweilige Wicklung des Transformators angeordnet ist.

Ergänzend, das heißt zur verbesserten Dissipation der in den Spulenwicklungen betriebsbedingt verursachten Wärme, können in den Spulenwicklungen jeweils ebenfalls Kühlkanäle angeordnet sein, durch welche die im Inneren der Spulenwicklung entstehende Wärme nach außen geleitet und dort von dem durch die in dem Gehäuse angeordneten Kühlkanäle strömenden Kühlmedium aufgenommen und abtransportiert wird.

Eine weitere bevorzugte Ausgestaltung der Erfindung sieht vor, dass das Kühlfluid unter dem Einfluss natürlicher Konvektion zirkuliert und die elektrische Maschine umströmt.

In vorteilhafter Verbesserung der Erfindung kann ferner vorgesehen sein, dass wenigstens eine Fördervorrichtung für das Kühlfluid vorgesehen ist, welche für die zwangsweise Zirkulation des Kühlfluids zur Umströmung der elektrischen Maschine und Aufnahme deren Wärme sorgt.

Gemäß einer bevorzugten Ausführungsform der Erfindung ist als Fördereinrichtung für das Kühlfluid wenigstens ein Ventilator vorgesehen, wobei vorteilhafterweise der wenigstens eine Ventilator an der Oberseite des die elektrische Maschine mit dem Kühlsystem aufnehmenden Gehäuses angeordnet ist. Dies hat den Vorteil, dass ein hier angeordneter Ventilator die vom Transformator stammende Wärme, welche aufsteigt und sich hier sammelt, kontrolliert ableiten kann.

Bedarfsweise kann das erfindungsgemäße Kühlsystem dadurch verbessert sein, indem wenigstens ein Ventilator seitlich an dem die elektrische Maschine mit dem Kühlsystem aufnehmenden Gehäuse angeordnet ist.

Schließlich kann überdies vorgesehen sein, dass wenigstens ein Ventilator an der Unterseite des die elektrische Maschine mit dem Kühlsystem aufnehmenden Gehäuses angeordnet ist.

In vorteilhafter Weiterbildung der Erfindung kann das erfindungsgemäße Kühlsystem, dadurch gekennzeichnet sein, dass es wenigstens eine Struktur aufweist, die ähnlich einem Plattenwärmeübertrager ist und für eine ausreichende innere Zirkulation und eine äußere Zirkulation des Kühlfluids sorgt.

Durch die vertikal angebrachten Kühlrohre oder mittels der Wellstruktur wird eine Wärmeübertragungsgeometrie geschaffen, die beispielsweise der Geometrie eines Plattenwärmeübertragers ähnelt. Es wird sowohl eine innere (außerhalb der Kühlkanäle) als auch eine äußere Zirkulation der Luft (innerhalb der Kühlkanäle) um das Gehäuse erzielt. Diese Zirkulation der Luft kann forciert oder durch natürliche Strömung stattfinden.

Dabei ist es besonders vorteilhaft, dass durch die Anordnung der elektrischen Maschine, der wenigstens einen Fördereinrichtung für das Kühlfluid sowie die wenigstens eine einem Plattenwärmeübertrager ähnlich Struktur in dem umgebenden gemeinsamen Gehäuse eine modulare Bauweise ermöglicht ist.

Prinzipiell kann man die Erfindung auch als einen inneren und einen äußerten Kühlkreislauf ansehen, wobei der innere Kühlkreislauf den Bereich um die Spulenwicklungen umfasst, der gegenüber dem äußeren Bereich seitlich vorzugsweise durch eine Strömungsbarriere abgeschirmt ist. Innerhalb dieses von den Strömungsbarrieren begrenzten Bereiches wird das Kühlmedium gezielt nach oben beziehungsweise nach unten gefördert, wo es in direkten Kontakt mit dem Kühlmedium des äußeren Bereiches gelangt und die Wärme an diesen überträgt.

Der äußere Bereich des Kühlkreislaufes umfasst den Bereich, der jeweils von der Außenwandung des Gehäuses sowie den Strömungsbarrieren begrenzt ist sowie die erfindungsgemäß im Dachbereich beziehungsweise seitlich sowie gegebenenfalls im Bodenbereich vorgesehen Wärmetauscher.

Insbesondere erweist es sich für das Kühlsystem als Vorteil, dass die aus der elektrischen Maschine, der wenigstens einen Fördereinrichtung für das Kühlfluid sowie dem wenigstens einen Plattenwärmeübertrager gebildete Anordnung in dem umgebenden Gehäuse modular erweiterbar ist. Hierzu sind die einzelnen Komponenten als Module ausgebildet, deren Abmessungen so aufeinander abgestimmt sind, dass eine einfache Veränderung problemlos und ohne großen Aufwand erfolgen kann.

Zum Zwecke einer forcierten Kühlung sind Ventilatoren vorgesehen, die, wie bereits erwähnt, unten, seitlich oder im oberen Bereich des Gehäuses angebracht sein können. Die Ventilatoren können als Axialventilatoren ausgeführt sein und dabei auf dem Dach modular angebaut sein, wobei eine entsprechende Dachkonstruktion beziehungsweise ein für die Anbringung dienendes Gerüst optional vorgesehen ist.

Die Kühlung von heißen Stellen, zum Beispiel das Dach, wird hierdurch verbessert, da die Dachlüfter weiterhin Kühlluft aus der Umgebung am Transformatorgehäuseboden am sogenannten "cooling medium inlet" ansaugen. Der Austritt der Kühlluft erfolgt vorteilhafterweise oben. Des Weiteren können weitere Ventilatoren, zum Beispiel Radialventilatoren, seitlich am Gehäuse angebracht sein. Diese sorgen dann dafür, dass die erhitzte Luft an der Spulenoberkante angesaugt wird und zwischen den Kühlrohren oder der Wellstruktur und einer vertikalen Luftleitplatte zurückgeführt wird. Dabei sollen die seitlichen Ventilatoren vorzugsweise ebenfalls in einem Gerüst montiert werden, um die Modularität des Konzeptes zu gewährleisten.

Diese und weitere vorteilhafte Ausgestaltungen und Verbesserungen der Erfindung sind Gegenstand der Unteransprüche.

Anhand eines in der beigefügten Zeichnung dargestellten Ausführungsbeispieles der Erfindung sollen die Erfindung, vorteilhafte Ausgestaltungen und Verbesserungen der Erfindung sowie besondere Vorteile der Erfindung näher erläutert und beschrieben werden.

Es zeigen:
- Fig. 1: eine schematische Darstellung eines dreiphasigen Leistungstransformators in einer stirnseitigen Schnittansicht;
- Fig. 2: eine Seitenansicht des Transformators gemäß Fig. 1,
- Fig. 3: eine Draufsicht auf einen Transformator gemäß Fig. 1 und
- Fig. 4: eine ausschnittweise Vergrößerung der Einzelheit "X" in Fig. 3

In Fig. 1 ist eine schematische Darstellung eines dreiphasigen Leistungstransformators 10 gemäß der Erfindung in einer Schnittansicht der Stirnseite des Transformators 12 mit oberem Joch 14 und unterem Joch 16 sowie des ihn umgebenden Gehäuses 18 wiedergegeben, wobei der Schnitt quer durch das den Transformator 12 aufnehmende Gehäuse 18 unmittelbar hinter der stirnseitigen Gehäusewandung erfolgt ist.

Ferner ist anhand dieser Schnittdarstellung die erfindungsgemäße Kühleinrichtung 20 für den Transformator 12 zu erkennen. Die Kühleinrichtung 20 besitzt zwei in dieser Darstellung erkennbare, seitlich jeweils an den Seitenwänden 22 des Gehäuses 18 angeordnete Fördereinrichtungen für das Kühlmedium sowie beiderseits der Wicklungen 19 angeordnete Kühlkanäle 24, 26, 28, die jeweils durch ein Strömungsleitprofil 30 gegeneinander abgeschirmt sind, welches jeweils die gesamte Höhe der Wicklung 19 abdeckt und nach oben beziehungsweise nach unten einen Spalt 34 freigibt, durch welchen das Kühlmedium zirkuliert.

Als Kühlmedium ist in dem hier gezeigten Beispiel Luft vorgesehen, welche in dem Gehäuse 18 den Wärme abgebenden Transformator 12 umströmt und hierbei dessen Wärme aufnimmt und zu einer Wärmesenke fördert.

Die erwähnten, jeweils an den Seitenwänden 22 des Gehäuses 18 angeordneten Fördereinrichtungen für das Kühlmedium sind Teil der Kühleinrichtung 20 und vorzugsweise als Radialgebläse ausgebildet, welche das Kühlmedium in ersten zwischen der Außenwandung 22 des Gehäuses 18 und einem Strömungsleitprofil 30 angeordneten Kühlkanälen 24 nach unten fördern. Dort vermischt sich der Kühlstrom mit Kühlmedium, das durch bodennahe Öffnungen 32 einströmt, und strömt durch zweite, ebenfalls zwischen der Außenwandung 22 und dem Strömungsleitblech 30 angeordnete Strömungskanäle 26 wieder nach oben.

Wie insbesondere aus der in Fig. 4 dargestellten Detailvergrößerung der Einzelheit "X" zu erkennen ist, sind die ersten und zweiten Kühlkanäle 24 und 26 wechselweise nebeneinander angeordnet, so dass entlang der Längsseite der betreffenden elektrischen Maschine 10 ein gleichmäßiges Temperaturprofil als Wärmesenke für die Kühlung der elektrischen Maschine 10 resultiert.

Zusätzlich gelangt Kühlmedium durch einen Spalt 34 in einen Raum seitlich neben dem unteren Joch 16 am Boden des Gehäuses 18. Von dort wird der Kühlstrom nach oben reflektiert und strömt in einem durch das Strömungsleitblech 30 von den Kühlkanälen 24, 26 abgetrennten weiteren Kühlkanal 28 wieder nach oben.

Diese Aufwärtsströmung des Kühlmediums wird durch wenigstens einen weiteren zur Kühleinrichtung 20 gehörigen, hier nicht dargestellten, im sogenannten Dachteil 36 des Gehäuses 18 angeordneten Ventilator unterstützt, der das nunmehr aufgeheizte Kühlmedium oberhalb nach außen abgibt (Pfeile).

Fig. 2 zeigt eine Seitenansicht des in Fig. 1 dargestellten Transformators 10, der in einem Gehäuse 18 gemeinsam mit der Kühleinrichtung 20 angeordnet ist. Zur Kühleinrichtung gehören außer den in Fig. 1 dargestellten Fördereinrichtungen 24 sowie Eintrittsöffnungen 32 für das Kühlmedium und ersten und zweiten Kühlkanälen 26, 28 auch im Dachbereich 36 des erfindungsgemäßen Transformators 10 angeordnete weitere Fördereinrichtungen 38 für Kühlmedium, die hier in der Seitenansicht angedeutet sind, sowie Plattenwärmetauscher 40, die für eine optimale Kühlung durch Abführung der Abwärme sorgen.

An beiden Stirnseiten des Gehäuses 18 sind jeweils Anschlußkästen 42 für den elektrischen Anschluss des Transformators 10 angeordnet.

In Fig. 3 ist schließlich in einer Schnittdarstellung eine Draufsicht auf den Transformator 10 dargestellt, welche Darstellung den Transformator 12 und das ihn umgebende Gehäuse 18 mit den darin angeordneten Kühlkanälen 24, 26, 28 zeigt. Hierzu ist der Dachbereich 36 des Transformators 10 entfernt.

Die ersten und zweiten Kühlkanäle 24, 26, die beiderseits der drei Wicklungen 19 des Transformators 12 achsparallel zu deren Längsachse nebeneinander angeordnet sind, bestehen aus einzeln geformten Kanälen mit rechteckförmigem Querschnitt. Sie sind aus einem entsprechend profilierten Flachmaterial, vorzugsweise Leichtmetall wegen der günstigen Wärmeleitfähigkeit oder auch Kunststoffprofil, kastenartig geformt, wobei beiderseits der Wicklungen an diesen unmittelbar anliegend jeweils das bereits erwähnte Strömungsleitprofil 30 vorgesehen ist, welches die ersten und zweiten Kühlkanäle 24, 26 von den weiteren Kühlkanälen 28 trennt.

Aus der in Fig. 4 dargestellten Detailvergrößerung der Einzelheit "X" ist zu erkennen, dass die ersten und zweiten Kühlkanäle 24 und 26 abwechselnd nebeneinander angeordnet sind, so dass entlang der Längsseite der betreffenden elektrischen Maschine 10 ein gleichmäßiges Temperaturprofil als Wärmesenke für die Kühlung der elektrischen Maschine 10 resultiert.

Diese ersten und zweiten Kühlkanälen 4, 26 können vorzugsweise durch ein entsprechend geformtes Kastenprofil gebildet sein, welches gleichmäßig in den von der Außenwandung 22 und dem Kühlleitblech 30 begrenzten Raum eingesetzt ist.

Generell kann das vorliegende Kühlkonzept gemäß der Erfindung als Zwei-Kreislaufsystem angesehen werden mit einem Inneren Kreislauf, bei welchem beispielsweise eine Luftströmung durch Radialgebläse 38 unterstützt wird. Dabei strömt Kühlmedium zwischen den vorgenannten, zum Beispiel durch das Wellen- oder Kastenprofil gebildeten Kühlkanälen, und zwischen Gehäusewand und Strömungsluftleitplatte. Dabei wird die Wärme an den äußeren "Kreistauf" übertragen.

Der äußere Kühlkreislauf beruht darauf, dass eine Vertikalströmung des Kühlmediums unterstützt durch Dachlüfter , zum Beispiel Axialgebläse 40, erzeugt wird, indem kühle Luft im Bodenbereich angesaugt wird und von dort in den vorgesehenen Kühlkanälen nach oben strömt. Hierbei nimmt die kühle Luft die aus dem inneren Kühlkreislauf stammende Wärme auf und gibt sie nach außen ab.

Vorzugsweise sind die Spulen des Transformators für die Verwendung in dem erfindungsgemäß Gehäuse mit inneren Kühlkanälen versehen, um so die Verlustleistungen besser zu dissipieren.

**Bezugszeichenliste**

| | | | |
|---|---|---|---|
| 10 | Transformator) | 34 | Spaltbereich, für z.B. Ausblaß der bereits gekühlten inneren Luft |
| 12 | Transformator | 36 | Dachbereich |
| 14 | oberes Joch | 38 | Fördereinrichtung, z.B. Radialgebläse |
| 16 | unteres Joch | | |
| 18 | Gehäuse | 40 | Plattenwärmetauscher (mit Fördereinrichtung, z.B. Axiallüfter) |
| 19 | Wicklung | | |
| 20 | Kühleinrichtung, Kühlsystem | 42 | Anschlußkasten 10 |
| 22 | Außenwand | | |
| 24 | erster Kühlkanal | | |
| 26 | zweiter Kühlkanal | | |
| 28 | weiterer Kühlkanal | | |
| 30 | Strömungsleitprofil | | |
| 32 | untere Gehäuseöffnung (z.B. für Luftzufuhr) | | |

## Patentansprüche

1. Gehäuse für eine elektrische Maschine (10), insbesondere für einen elektrischen Leistungstransformator (12), beispielsweise ein Trockentransformator, wobei innerhalb des Gehäuses (18) Kühlkanäle (24, 26, 28) vorgesehen sind, durch welche Kühlfluid Luft hindurchströmt, wobei in dem Gehäuse (18) sowohl die elektrische Maschine (10) als auch ein Kühlsystem (20) anordenbar sind, wobei vertikal angeordnete erste und zweite Kanäle (26, 28) für das Kühlfluid vorgesehen sind, welches die elektrische Maschine (12) umströmt, wobei das die elektrische Maschine (10) und das Kühlsystem (20) aufnehmende Gehäuse (18) zumindest partiell eine hermetische Kapselung bildet,
**dadurch gekennzeichnet,**
**dass** wenigstens ein Plattenwärmeübertrager (40) vorgesehen ist, der eine innere Zirkulation und eine äußere Zirkulation des Kühlfluids aufweist, wobei erste und zweite Kühlkanäle wechselweise nebeneinander parallel angeordnet sind und wobei das Kühlfluid in den ersten angeordneten Kühlkanälen nach unten und in den zweiten angeordneten Kühlkanälen wieder nach oben gefördert wird.

2. Gehäuse für eine elektrische Maschine nach Anspruch 1, **dadurch gekennzeichnet dass** eine elektrische Maschine (12) mit Wicklungen in dem Gehäuse anordenbar ist und zumindest ein Teil der Kanäle (28) für das Kühlfluid jeweils an einer Oberfläche der Wicklungen (19) anliegt.

3. Gehäuse für eine elektrische Maschine nach Anspruch 1 oder 2 **dadurch gekennzeichnet, dass** eine elektrische Maschine (12) mit Wicklungen (19) in dem Gehäuse anordenbar ist und wenigstens ein Plattenwärmeübertrager oberhalb der Wicklungen (19) angeordnet ist.

4. Gehäuse für eine elektrische Maschine nach, **dadurch gekennzeichnet, dass** die Kühlkanäle (24, 26) von einzelnen Rohren gebildet sind.

5. Gehäuse für eine elektrische Maschine nach einem der vorherigen Ansprüche, **dadurch gekennzeichnet, dass** die Kühlkanäle (24, 26) von einer wellenförmigen Struktur aus Metall oder Kunststoff, zum Beispiel Wellblech oder Wellglas, gebildet sind.

6. Gehäuse für eine elektrische Maschine nach einem der vorherigen Ansprüche, **dadurch gekennzeichnet, dass** eine elektrische Maschine (12) in dem Gehäuse anordenbar ist, das Kühlfluid unter dem Einfluss natürlicher Konvektion zirkuliert und die elektrische Maschine (12) umströmt.

7. Gehäuse für eine elektrische Maschine nach einem der vorherigen Ansprüche, **dadurch gekennzeichnet, dass** wenigstens eine Fördervorrichtung für das Kühlfluid vorgesehen ist, welche die zwangsweise Zirkulation des Kühlfluids zur Umströmung der elektrischen Maschine (12) und Aufnahme deren Wärme bewirkt.

8. Gehäuse für eine elektrische Maschine nach Anspruch 7, **dadurch gekennzeichnet, dass** als Fördereinrichtung für das Kühlfluid wenigstens ein Ventilator (38) vorgesehen ist.

9. Gehäuse für eine elektrische Maschine nach Anspruch 8, **dadurch gekennzeichnet, dass** wenigstens ein Ventilator (38) im Dachbereich (36) des die elektrische Maschine (12) mit dem Kühlsystem (20) aufnehmenden Gehäuses (18) angeordnet ist.

10. Gehäuse für eine elektrische Maschine nach Anspruch 8, **dadurch gekennzeichnet, dass** wenigstens ein Ventilator seitlich an dem die elektrische Maschine (12) mit dem Kühlsystem (20) aufnehmenden Gehäuse (18) angeordnet ist.

11. Gehäuse für eine elektrische Maschine nach einem der Ansprüche 8 bis 10, **dadurch gekennzeichnet, dass** wenigstens ein Ventilator an der Unterseite des die elektrische Maschine (12) mit dem Kühlsystem (20) aufnehmenden Gehäuses (18) angeordnet ist.

12. Gehäuse für eine elektrische Maschine nach einem der Ansprüche 7 bis 11, **dadurch gekennzeichnet, dass** das die elektrische Maschine (12), die wenigstens eine Fördereinrichtung für das Kühlfluid sowie den wenigstens einen Plattenwärmeübertrager aufnehmende Gehäuse (18) modular aufgebaut ist und eine modulare Bauweise ermöglicht.

13. Gehäuse für eine elektrische Maschine nach Anspruch 12, **dadurch gekennzeichnet, dass** das die von der elektrischen Maschine (12), der wenigstens einen Fördereinrichtung für das Kühlfluid sowie dem wenigstens einen Plattenwärmeübertrager gebildete Anordnung aufnehmende Gehäuse (18) modular erweiterbar ist.

## Claims

1. Housing for an electrical machine (10), in particular for an electrical power transformer (12), for example a dry-type transformer, wherein cooling channels (24, 26, 28) are provided within the housing (18) and cooling fluid, air, flows through the said cooling channels, wherein both the electrical machine (10) and a cooling system (20) can be arranged in the housing (18), wherein vertically arranged first and second channels (26, 28) are provided for the cooling fluid which flows around the electrical machine (12), wherein the housing (18) which accommodates the electrical machine (10) and the cooling system (20) at least partially forms a hermetically sealed encapsulation, **characterized in that** at least one plate-type heat exchanger (40) is provided, the said plate-type heat exchanger exhibiting inner circulation and outer circulation of the cooling fluid, wherein first and second cooling channels are arranged alternately next to one another in parallel, and wherein the cooling fluid is conveyed downwards into the first provided cooling channels and again upwards into the second provided cooling channels.

2. Housing for an electrical machine according to Claim 1, **characterized in that** an electrical machine (12) with windings can be arranged in the housing, and at least some of the channels (28) for the cooling fluid in each case bear against a surface of the windings (19).

3. Housing for an electrical machine according to Claim 1 or 2, **characterized in that** an electrical machine (12) with windings (19) can be arranged in the housing, and at least one plate-type heat exchanger is arranged above the windings (19).

4. Housing for an electrical machine according to, **characterized in that** the cooling channels (24, 26) are formed by individual tubes.

5. Housing for an electrical machine according to one of the preceding claims, **characterized in that** the cooling channels (24, 26) are formed by a corrugated structure which is composed of metal or plastic, for example corrugated sheet metal or corrugated glass.

6. Housing for an electrical machine according to one of the preceding claims, **characterized in that** an electrical machine (12) can be arranged in the housing, and the cooling fluid circulates under the influence of natural convection and flows around the electrical machine (12).

7. Housing for an electrical machine according to one of the preceding claims, **characterized in that** at least one conveying apparatus is provided for the cooling fluid, which conveying apparatus forces the cooling fluid for flowing around the electrical machine (12) to circulate and absorb the heat from the said electrical machine.

8. Housing for an electrical machine according to Claim 7, **characterized in that** at least one fan (38) is provided as the conveying device for the cooling fluid.

9. Housing for an electrical machine according to Claim 8, **characterized in that** at least one fan (38) is arranged in the roof region (36) of the housing (18) which accommodates the electrical machine (12) together with the cooling system (20).

10. Housing for an electrical machine according to Claim 8, **characterized in that** at least one fan is arranged laterally on the housing (18) which accommodates the electrical machine (12) together with the cooling system (20).

11. Housing for an electrical machine according to one of Claims 8 to 10, **characterized in that** at least one fan is arranged on the bottom face of the housing (18) which accommodates the electrical machine (12) together with the cooling system (20).

12. Housing for an electrical machine according to one of Claims 7 to 11, **characterized in that** the housing (18), which accommodates the electrical machine (12), the at least one conveying device for the cooling fluid and also the at least one plate-type heat exchanger, is of modular construction and allows a modular design.

13. Housing for an electrical machine according to Claim 12, **characterized in that** the housing (18), which accommodates the arrangement which is formed by the electrical machine (12), the at least one conveying device for the cooling fluid and also the at least one plate-type heat exchanger, can be extended in a modular manner.

## Revendications

1. Boîtier pour machine électrique (10), en particulier pour transformateur électrique de puissance (12), par exemple transformateur sec, dans lequel il est prévu dans le boîtier (18) des canaux de refroidissement (24, 26, 28) à travers lesquels s'écoule de l'air faisant office de fluide réfrigérant, sachant que, dans le boîtier (18), aussi bien la machine électrique (10) qu'un système de refroidissement (20) peuvent être disposés, qu'il est prévu des premiers et seconds canaux disposés verticalement (26, 28) pour le fluide réfrigérant qui circule autour de la machine électrique (12), le boîtier (18) recevant la machine électrique (10) et le système de refroidissement (20) constituant du moins partiellement un encapsulage hermétique,
**caractérisé en ce**
**qu'**il est prévu au moins un échangeur de chaleur à plaques (40) qui présente une circulation intérieure et une circulation extérieure du fluide réfrigérant, les premiers et seconds canaux de refroidissement étant juxtaposés alternativement parallèles les uns aux autres et le fluide réfrigérant étant transporté vers le bas dans les premiers canaux de refroidissement disposés et de nouveau vers le haut dans les seconds canaux de refroidissement disposés.

2. Boîtier pour machine électrique selon la revendication 1, **caractérisé en ce qu'**une machine électrique (12) comportant des spires peut être disposée dans le boîtier et qu'au moins une partie des canaux (28) de fluide réfrigérant repose respectivement sur une surface des spires (19).

3. Boîtier pour machine électrique selon la revendication 1 ou 2, **caractérisé en ce qu'**une machine électrique (12) comportant des spires (19) peut être disposée dans le boîtier et qu'au moins un échangeur de chaleur à plaques est disposé au-dessus des spires (19).

4. Boîtier pour machine électrique selon, **caractérisé en ce que** les canaux de refroidissement (24, 26) sont constitués de tubes distincts.

5. Boîtier pour machine électrique selon une des revendications précédentes, **caractérisé en ce que** les canaux de refroidissement (24, 26) sont constitués d'une structure ondulée en métal ou matière plastique, par exemple de la tôle ondulée ou du verre ondulé.

6. Boîtier pour machine électrique selon une des revendications précédentes, **caractérisé en ce qu'**une machine électrique (12) peut être disposée dans le boîtier, que du fluide réfrigérant circule sous l'influence d'une convection naturelle et s'écoule autour de la machine électrique (12).

7. Boîtier pour machine électrique selon une des revendications précédentes, **caractérisé en ce qu'**il est prévu au moins un dispositif de convoyage pour le fluide réfrigérant, lequel dispositif provoque la circulation forcée du fluide réfrigérant pour entourer la machine électrique (12) et absorber sa chaleur.

8. Boîtier pour machine électrique selon la revendication 7, **caractérisé en ce qu'**il est prévu comme dispositif de convoyage pour le fluide réfrigérant au moins un ventilateur (38).

9. Boîtier pour machine électrique selon la revendication 8, **caractérisé en ce qu'**au moins un ventilateur (38) est disposé au niveau du toit (36) du boîtier (18) recevant la machine électrique (12) avec le système de refroidissement (20).

10. Boîtier pour machine électrique selon la revendication 8, **caractérisé en ce qu'**au moins un ventilateur est disposé sur le côté du boîtier (18) recevant la machine électrique (12) avec le système de refroidissement (20).

11. Boîtier pour machine électrique selon une des revendications 8 à 10, **caractérisé en ce qu'**au moins un ventilateur est disposé sur la face inférieure du boîtier (18) recevant la machine électrique (12) avec le système de refroidissement (20).

12. Boîtier pour machine électrique selon une des revendications 7 à 11, **caractérisé en ce que** le boîtier (18) recevant la machine électrique (12), l'au moins un dispositif de convoyage de fluide réfrigérant et l'au moins un échangeur de chaleur à plaques a une structure modulaire et permet un mode de construction modulaire.

13. Boîtier pour machine électrique selon la revendication 12, **caractérisé en ce que** le boîtier (18) recevant le dispositif composé de la machine électrique (12), de l'au moins un dispositif de convoyage de fluide réfrigérant et de l'au moins un échangeur de chaleur à plaques peut être étendu de manière modulaire.
